# EUROPÄISCHE PATENTANMELDUNG

(11) **EP 0 298 358 A1**
(43) Veröffentlichungstag der Anmeldung: **11.01.1989**
(21) Anmeldenummer: 88110364.2
(22) Anmeldetag: 29.06.1988
(51) Int. Cl.: E02F 9/18, E02F 9/16, E02F 9/00, E02F 9/12

(54) **Fahrzeug**

(30) Priorität: 04.07.1987 DE 3722215
(71) Anmelder: Lescha Maschinenfabrik GmbH, D-8900 Augsburg (DE)
(72) Erfinder: Kasberger, Peter, Dipl-Ing. (FH), D-8901 Aystetten (DE)
(74) Vertreter: Munk, Ludwig, Dipl.-Ing.

(57) **Zusammenfassung**

Die Erfindung betrifft ein Fahrzeug, insbesondere einen fahrbaren Bagger, vorzugsweise in Form eines fahrbaren Kleinbaggers, mit einem auf einem Fahrwerk aufgenommenen Chassis und einem hierauf drehbar gelagerten, einen Aus leger vorzugsweise in Form eines schwenkbaren Baggerarms tragenden Turm, mit antreibbaren Aggregaten zugeordneten Antriebsmitteln und mit einer vorzugsweise wenigstens einen Antriebsmotor aufweisenden Energieerzeugungseinrichtung (10) zur Erzeugung der den Antriebsmitteln (18, 19) zuführbaren Energie.

## Beschreibung

Die Erfindung betrifft ein Fahrzeug, insbesondere einen fahrbaren Bagger, vorzugsweise in Form eines fahrbaren Kleinbaggers, mit einem auf einem Fahrwerk aufgenommenen Chassis und einem hierauf drehbar gelagerten, einen Aus leger vorzugsweise in Form eines schwenkbaren Baggerarms tragenden Turm, mit antreibbaren Aggregaten zugeordneten Antriebsmitteln und mit einer vorzugsweise wenigstens einen Antriebsmotor aufweisenden Energieerzeugungseinrichtung zur Erzeugung der den Antriebsmitteln zuführbaren Energie.

Bei den benannten Baggern dieser Art befindet sich die Energieerzeugungseinrichtung auf dem drehbaren Turm. Die Folge davon ist, daß ein derartiger Turm vergleichsweise große Außenabmessungen besitzt, was zu einem vergleichsweise großen in der Regel über den Fahrwerksgrundriß auskragenden Drehhüllkreis eines derartigen Turms führt. Anordnungen dieser Art sind daher nur dort voll einsatzfähig, wo auch genügend Platz zur Verfügung steht, was beispielsweise in engen Gassen bzw. parallel zu einer Wand etc. vielfach nicht der Fall ist. Hinzu kommt, daß sich infolge der Aufnahme der Energieerzeugungseinrichtung auf dem drehbaren Turm auch sehr hohe, bei jeder Drehung zu überwindende Trägheitskräfte ergeben. Ein weiterer Nachteil der bekannten Anordnungen ist darin zu sehen, daß von der auf dem Turm aufgenommenen Energieerzeugungseinrichtung ausgehende Erschütterungen, Geräusche etc. leicht auf die ebenfalls auf dem Turm aufgenommene Steuerkabine übertragen werden können. Die bekannten Anordnungen erfordern dementsprechend nicht nur viel Bewegungsfreiraum und ergeben damit einen hohen Platzbedarf, sondern erweisen sich auch als nicht arbeitskomfortabel genug.

Hiervon ausgehend ist es daher die Aufgabe der vorliegenden Erfindung, eine Anordnung eingangs erwähnter Art unter Vermeidung der geschilderten Nachteile mit einfachen und kostengünstigen Mitteln so zu verbessern, daß auch bei beengten Platzverhältnissen eine volle Drehbarkeit des Turms gewährleistet ist und gleichzeitig ein hoher Arbeitskomfort erreicht wird.

Diese Aufgabe wird erfindungsgemäß dadurch gelöst, daß die Energieerzeugungseinrichtung auf einem Träger aufgenommen ist, der mittels einer zugeordneten Hubeinrichtung lift- und senkbar am Chassis gelagert sowie durch bewegliche Energieübertragungsmittel mit den außerhalb des Trägers angeordneten Antriebsmitteln verbunden ist.

Diese Maßnahmen ermöglichen in vorteilhafter Weise eine Minimierung des Drehhüllkreises des Turms, da der Turm hier infolge der Unterbringung der Energieerzeugungseinrichtung außerhalb des Turms sehr kompakt sein kann. Da der die Energieerzeugungseinrichtung aufnehmende Träger an der Drehung des Turms nicht teilnimmt, reduzieren sich in vorteilhafter Weise auch die der Drehbewegung entgegenwirkenden Massenkräfte. Gleichzeitig bieten die erfindungsgemäßen Maßnahmen aber auch die Möglichkeit zur Schaffung eines den am Ausleger angreifenden Kräften insbesondere in einem bevorzugten Arbeitsbereich des Auslegers, d.h. in einer bevorzugten Drehstellung des Turms, entgegenwirkenden Gegengewicht. Infolge der Absenkbarkeit des Trägers bis auf den Untergrund läßt sich aber auch eine zusätzliche Abstützung und damit eine entsprechende Verlagerung der Kipplinie erreichen, was auch im Falle einer gegenüber der bevorzugten Arbeitsstellung um 180° versetzten Arbeitsstellung des Turms, in welcher der Ausleger über den Träger hinweggeht, eine ausgezeichnete Standsicherheit gewährleistet. Zusätzliche Stützen etc. können hier daher in vorteilhafter Weise auch da entfallen, wo im Falle eines Räderfahrwerks ein geringer Radabstand vorgesehen ist. Ein weiterer vorteil der erfindungsgemäßen Maßnahmen ist darin zu sehen, daß die auf dem Träger aufgenommenen Aggregate der Energieerzeugungseinrichtung bereits aufgrund der guten Zugänglichkeit des Trägers gut zugänglich sind, was eine hohe Montage- und Servicefreundlichkeit ergibt. Im Falle notwending werdender Reparaturen kann der Träger in vorteilhafter Weise einfach komplett ausgetauscht werden, was die Ausfallzeiten verkürzt und die Durchführung von Reparaturen vereinfacht. Hinzu kommt, daß infolge der verwendung eines vom Turm separaten Trägers zur Aufnahme der Energieerzeugnungseinrichtung von dieser ausgehende Schwingungen und Erschütterungen vom Turm und dementpsrechend auch von der normalerweise auf dem Turm vorgesehenen Steuerkabine ferngehalten werden können, was sich vorteilhaft auf den erzielbaren Arbeitskomfort auswirkt.

In vorteilhafter Weiterbildung der übergeordneten Maßnahmen kann der Träger im Bereich der rückwärtigen Chassiskante diese hintergreifend am Chassis aufgehängt sein. Hierbei ergibt sich eine besonders große rückwärtige Ausladung des Trägers und damit ein besonders großes Stabilisierungsmoment.

Eine weitere vorteilhafte Maßnahme kann darin bestehen, daß der Träger einen tragenden Boden und eine diese übergreifende Haube aufweist. Hierbei ergibt sich eine geschlossene Kabine zur Aufnahme der Aggregate der Energieerzeugungseinrichtung, was sich nicht nur vorteilhaft hinsichtlich des erzielbaren Arbeitsschutzes, sondern auch hinsichtlich der Vermeidung von Beschädigungen etc. auswirkt. Dennoch ist eine ausgezeichnete Zugänglichkeit der einzelnen Aggregate der Energieversorgungseinrichtung gewährleistet, da die Haube einfach abgezogen werden kann.

Zweckmäßig wird eine die Hubstellung des Trägers abtastende Überwachungseinrichtung vorgesehen, mittels der ein dem Turm zugeordneter Drehantrieb bzw. ein dem Fahrwerk zugeordneter Fahrantrieb zumindest teilweise blokkierbar ist. Mit Hilfe dieser Maßnahmen läßt sich sicherstellen, daß der Träger bei Baggerbetrieb so weit abgesenkt ist, daß bei einer vollen Drehung des Turms Kollisionen zwischen dem Träger und dem Turm bzw. den hierauf jeweils aufgenommenen Aggregaten unterbleiben. Ebenso läßt sich hierdurch sicherstellen, daß der Träger bei Fahrbetrieb so weit angehoben ist, daß sich zwischen dem Träger und der benachbarten Fahrwerksachse ein ausreichend großer Grubenneigungswinkel ergibt.

In weiterer Fortbildung der übergeordneten Maßnahmen kann dem Träger bzw. der dieser zugeordneten Hubeinrichtung eine Blockiereinrichtung zugeordnet sein, die eine Blockierung in Hubrichtung ermöglicht. Hierdurch ergibt sich eine Entlastung der Hubeinrichtung.

Eine weitere besonders vorteilhafte Kombinationsmaßnahme kann darin bestehen, daß die antreibbaren Aggregate als Hydraulikmotoren ausgebildet sind, die über Hydraulikleitungen mit einer auf dem Träger aufgenommenen, durch einen Antriebsmotor antreibbaren Pumpe der Energieerzeugungseinrichtung verbunden sind. Hierbei lassen sich zur Energieübertragung einfach bewegliche Schläuche verwenden, die jeder Bewegung des Trägers leicht folgen können.

Weitere zweckmäßige Fortbildungen und vorteilhafte Ausgestaltungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
Figur 1 eine perspektivische Ansicht eines erfindungsgemäßen Kleinbaggers,
Figur 2 eine schematische Darstellung der auf einem schwenkbaren Träger aufgenommenen Energieerzeugungseinrichtung, teilweise im Schnitt und
Figur 3 eine bevorzugte Trägerausbildung im Schnitt.

Der grundsätzliche Aufbau und die Wirkungsweise eines Kleinbaggggers sind an sich bekannt und bedürfen daher im vorliegenden Zusammenhang einer umfassenden Erläuterung mehr. Der der Figur 1 zugrundeliegende Kleinbagger besteht aus einem auf einem durch zwei Radpaare 1 gebildeten Fahrwerk aufgenommenen Chassis 2, auf dem ein um eine zur Chassisoberseite lotrechte Achse a drehbarer Turm 3 drehbar gelagert ist. Dieser ist mit einem Ausleger, hier in Form eines auf- und abschwenkbaren Baggerarms 4, und eines hieran schwenkbar gelagerten Stiels 5 zur Aufnahme eines nicht näher dargestellten Löffels versehen. Auf dem Turm 3 befindet sich ferner eine Steuerkabine 6 zur Aufnahme einer Bedienungsperson, welche die einzelnen Funktionen durch Betätigung von Steuerhebeln 7 steuern kann.

An der Frontseite des Chassis 2 befindet sich ein auf- und abschwenkbares Planierschild 8, das im abgesenkten Zustand auch als zusätzliche bodenseitige Abstützung Verwendung finden kann, was bei der der Figur 1 zugrundeliegenden Drehstellung des Turms 3 zur Erhöhung der Kippsicherheit beiträgt. Auf der dem Planierschild 8 gegenüberliegenden Rückseite des Chassis 2 ist eine ebenfalls auf- und abschwenkbar am Chassis 2 aufgenommene, die rückwärtige Chassiskante hintergreifende Gondel 9 vorgesehen, die, wie am besten aus Figur 2 erkennbar ist, als Träger für die Aggregate einer Energieerzeugungseinrichtung 10 zur Erzeugung der zum Betrieb des vorliegenden Kleinbaggers benötigten Energie dient. Der Turm 3 kann dabei infolge der außerhalb des Turms vorgenommenen Unterbringung der Energieerzeugungseinrichtung 10 so kompakt sein, daß der Drehhüllkreis des Turms 3 nicht über die Randkonfiguration des durch die Räder 1 und das Chassis 2 gebildeten Unterbaus hinausragt. Auch bei so beengten Platzverhältnissen, daß der vorliegende Bagger gerade noch vor- und zurückfahren kann, ist dementsprechend eine volle Drehbarkeit des Turms 3 um 360° möglich. Selbstverständlich ist dabei der durch Arm 4 und Stiel 5 gebildete Ausleger ebenfalls entsprechend hochzuschwenken.

Die Gondel 9 besteht hier aus einem eine kammerförmige Kabine 11 enthaltenden, kastenförmigen Gehäuse, das ähnlich wie das Planierschild 8 über eine am Chassis 2 schwenkbar gelagerte und mit einem entsprechenden Schwenkantrieb versehene Lenkeranordnung am Chassis 2 aufgenommen ist. Im dargestellten Ausführungsbeispiel sind hierzu zwei Doppelschwingenpaare 12 vorgesehen, die über abnehmbare Schwenklager 12a an den einander gegenüberliegenden Stirnseiten des die Gondel 9 bildenden Gehäuses angreifen, das infolge der Doppelschwingenanordnung zu sich parallel gehoben bzw. abgesenkt wird. Das Gehäuse ist etwas kürzer als der Abstand der hinteren Räder 1 ausgeführt, so daß die Lenker bzw. Schwingen 12 ohne Kröpfung auskommen. Das die Gondel 9 bildende Gehäuse ist mit beim dargestellten Ausführungsbeispiel gemäß Figuren 1 und 2 einer durch einen abnehmbaren Deckel 13 verschließbaren Luke 14 versehen, über die die in der Kammer 11 angeordneten Aggregate der Energieversorgungseinrichtung 10 von außen zugänglich sind. Es könnten auch mehrere Luken vorgesehen sein. Zur Frischluftversorgung der Kammer 11 und insbesondere eines in dieser angeordneten Verbrennungsmotors sind Lüftungsschlitze 15 vorgesehen, die hier an den Deckel 13 angeformt sind. Die vom Verbrennungsmotor erzeugten Abgase werden über einen Auspuff 16 abgelassen, der hier nach oben ausmündet, wie in Figur 1 angedeutet ist.

Die an den Schwingen 12 aufgenommene, die rückwärtige Chassiskante hintergreifende, die Energieerzeugungseinrichtung 10 tragende Gondel 9 kann ebenso wie das Planierschild 8 bis auf den Untergrund abgesenkt werden und kann dabei eine ähnliche Stützfunktion übernehmen, wie weiter oben im Zusammenhang mit dem Planierschild 8 angedeutet wurde. Dies ergibt bei einer gegenüber der der Figur 1 zugrundeliegenden Hauptarbeitsrichtung um 180° verdrehten Arbeitsrichtung des Turms 3 bzw. Auslegers 4, 5 eine Vorverlagerung der Kippkante und damit eine hohe Kippsicherheit. Zu diesem Zweck kann die Gondel 9 bzw. der dieser zugeordnete Schwenkantrieb in der abgesenkten Stützstellung so blockiert werden, daß sich praktisch eine starre Verbindung zwischen Gondel 9 und Chassis 2 ergibt. In der der Figur 1 zugrundeliegenden Hauptarbeitsrichtung von Turm 3 bzw. Ausleger 4, 5 bewirkt die die Chassishinterkante hintergreifende, die gesamte Energieerzeugungseinrichtung 10 enthaltende Gondel 9 ein starkes Gegengewicht zu den am Ausleger angreifenden Kräften, so daß sich auch bei nicht abgesenktem Planierschild 8 eine hohe Kippsicherheit ergibt. Auch bei einem derartigen Baggerbetrieb wird durch eine Blockierung der Gondel 9 bzw. des dieser zugeordeten Schwenkantriebs eine Entlastung des Antriebs erreicht. Zur Bewerkstelligung einer weiteren Funktion kann die Gondel 9 bzw. deren rückwärtige Wand etwa als Planierschild ausgebildet sein, so daß bei Vorwärts- und Rückwärtsfahrt des Baggers planiert werden kann. Im dargestelten Ausführungsbeispiel ist dies durch eine V-förmige Unterkante 17 angedeutet.

Sofern der Drehhüllkreis des Turms 3 teilweise auch die Gondel 9 überdeckt, werden Kollisionen zwischen Turm 3 und Gondel 9 dadurch verhindert, daß die volle Drehbarkeit des Turms 3 erst freigegeben wird, wenn sich die Gondel 9 in ihrer abgesenkten Stellung befindet, in welcher der Turm 3 bzw. der hieran angelenkte Ausleger 4, 5 auch in der zur Erreichung des tiefsten Punkts entsprechenden Stellung über die Gondel 9 hinweggehen können. Ebenso wird der Fahrantrieb der Räder 1 erst freigegeben, wenn die Gondel 9 angehoben ist, so daß sich ein ausreichender Grubenwinkel zwischen der Gondel 9 und der die hinteren Räder 1 aufnehmenden Achse ergibt. Hierzu ist eine mit den die Gondel 9 aufnehmenden Schwingen 12 bzw. mit dem diesen zugeordneten Schwenkantrieb zusammenwirkende Überwachungseinrichtung zur Überwachung der Schwenkstellung der Gondel 9 vorgesehen. Auf diese Überwachungseinrichtung wird weiter unten noch eingegangen.

Die im Rahmen des vorliegenden Baggers benötigten Antriebsaggregate, beispielsweise die den Schwingen 12, den Rädern 1, dem Turm 3, dem Ausleger 4, 5 etc. zugeordneten Antriebsaggregate, sind im dargestellten Ausführungsbeispiel als Hydraulikaggregate in Form von hydraulischen Rotations- oder Linearmotoren ausgebildet, wie in Figur 2 anhand eines den Schwingen 12 zugeordneten Zylinder-Kolbenaggregates 18 und eines einem hinteren Rad 1 zugeordneten Drehmotors 19 angedeutet ist. Die in der Kammer 11 der Gondel 9 angeordnete Energieerzeugungseinrichtung 10 enthält dementsprechend eine Pumpe 20, die über eine mit Verzweigungen versehene oder über mehrere Druckleitungen 21 mit den anzutreibenden Aggregate, hier in Form des Zylinder-Kolbenaggregats 18 und des Drehmotors 19 verbunden ist, wie in Figur 2 schematisch angedeutet ist. Die anzutreibenden Aggregate sind schaltungsmäßig parallel zur Druckleitung mit einer Rückflußleitung 22 verbunden, die in einen ebenfalls in der Kammer 11 untergebrachten Tank 23 für Hydraulikflüssigkeit mündet, an den die Pumpe 20 mit ihrem Saugstutzen angeschlossen ist. Die den Abstand zwischen Gondel 9 und Chassis 2 überbrückenden Druck- bzw. Rückflußleitungen 21, 22 sind als Schläuche ausgebildet, die bewegliche Übertragungsmittel bilden, welche jeder Bewegung der auf- und abschenkbaren Gondel 9 folgen können. Die Pumpe 20 wird durch einen ebenfalls in der Kammer 11 angeordneten Verbrennungsmotor 24 angetrieben, dem ein ebenfalls in der Kammer 11 untergebrachter Brennstofftank 25 zugeordnet ist und dessen Abgasauslaßstutzen mit dem in Figur 1 angedeuteten Auspuff 16 verbunden ist. Im dargestellten Ausführungsbeispiel ist dem Verbrennungsmotor 24 auch ein ebenfalls in der Kammer 11 angeordneter Kühler 26 zugeordnet. Zem Starten des verbrennungsmotors 24 ist ein durch einen Gleichstrommotor gebildeter Anlassermotor 27 vorgesehen, der durch eine Batterie 28 mit Strom versorgt wird. Zum Nachladen der Batterie 28 ist eine ebenfalls durch den Verbrennungsmotor 24 angreibbare Lichtmaschine 29 vorgesehen. Durch die Batterie 28 werden auch alle auf der Chassis 2 bzw. dem Turm 3 vorhandenen Elektro-aggregate mit Strom versorgt, wie in Figur 2 durch das Stromversorgungskabel 30 angedeutet ist, das ebenfalls ein elastisches Energieübertragungsmittel darstellt. Neben den zur Erzeugung der hydraulischen Energie benötigten Aggregaten befinden sich dementsprechend auch alle zur Erzeugung der elektrischen Energie benötigten Aggregate in der Kammer 11 der Gondel 9.

In der Druck- bzw. Rückflußleitung 21 bzw. 22 können, wie Figur 2 weiter erkennen läßt, Ventile 31 vorgesehen sein, die über zugeordnete Signalleitungen 32 mittels einer Steuereinrichtung 33 zum Öffnen bzw. Schließen der jeweils zugeordneten Druckleitung ansteuerbar sind. Aus Gründen der Übersichtlichkeit ist in Figur 2 lediglich eine Signalleitung 32 angedeutet. Die Steuereinrichtung 33 wird u.a. durch die in Figur 1 angedeuteten Steuerhebel 7 und die weiter oben bereits genannte, dem Schwenkantrieb der Schwingen 12 zugeordnete Überwachungseinrichtung in der jeweils geeigneten Weise aktiviert. Die genannte Überwachungseinrichtung kann einfach aus in das Zylinder-Kolbenaggregat 18 integrierten Endschaltern 34 bestehen, welche in den Endstellungen des Kolbens durch diesen betätigt werden und an hier nicht näher dargestellten Eingängen der Steuereinrichtung 33 liegen.

Die von der Gondel 9 abgehenden bzw. in die Gondel 9 einlaufenden Leitungen in Form der Druck- und Rücklaufleitungen 21 bzw. 22 und/oder des Stromkabels 30 besitzen, wie Figur 2 weiter erkennen läßt, Steckkupplungen 34a bzw. 34b, so daß die Gondel 9 schnell an- bzw. abgekuppelt werden kann, was einen kompletten Austausch der Gondel im Falle von Störungen etc. erleichtert. Die alte gondel 9 wird hierzu einfach von der Lenkerandordnung 12 abgenommen und durch eine neue ersetzt, die bereits auf Vorrat gehalten werden kann, so daß sich im Falle von Störungen nur sehr kurze Ausfallzeiten ergeben.

Der grundsätzliche Aufbau der Anordnung gemäß Figur 3 entspricht der Anordnung gemäß Figuren 1 und 2. Die nachstehende Beschreibung bezieht sich dementsprechend im wesentlichen auf die Abweichungen. Abweichend von der Ausführung gemäß Figuren 1 und 2 besteht die heb- und senkbare Gondel 9 bei der Anordnung gemäß Figur 3 aus einem tragenden Boden 35, der zur Bildung einer geschlossenen Kabine 11 von einer abnehmbaren Abdeckhaube 36 übergriffen wird. Durch Abziehen der Abdeckhaube 36 können somit die auf dem Boden 35 aufgenommenen Aggregate der Energieerzeugungseinrichtung 10 schnell und einfach freigelegt werden. Zur Bewerkstelligung einer einfachen Abnehmbarkeit der haube 36 oder der ganzen Gondel kann diese einfach mit einer Kranöse 37 versehen sein. Die Abdeckhaube 36 besteht im dargestellten Ausführungsbeispiel aus einer aus Metall oder Kunststoff hergestellten Außenschale, die zur Bewerksteligung einer guten Schalldämmung mit einer inneren Schallschluckbeschichtung 38 versehen ist. Der tellerförmige Boden 35 kannn als Palette oder, wie im dargestellten Ausführungsbeispiel, einfach als plattenförmiges Bau teil ausgebildet sein. Die Abdeckhaube 36 besitzt dabei umlaufende Seitenwandungen, so daß sich eine geschlossene Kabine ergibt. Es wäre aber auch ohne weiteres denkbar, den Boden 35 mit seitlich angesetzten Stirnwänden zu versehen, zwischen die die Abdeckhaube 36 eingreift. In einem derartigen Fall könnte die Abdeckhaube 36 im Bereich der Stirnseiten offen sein. Die Lenkeranordnung zur Aufnahme der Gondel 9 besteht hier aus starr, aber wie oben lösbar, mit der Gondel 9, hier mit dem Boden 35, verbundenen Schwenkarmen 39, die ähnlich wie die Schwingen 12 aufund abschwenkbar am Chassis 2 aufgenommen sind, wie durch den Doppelpfeil angedeutet ist. Infolge der starren Verbindung der Gondel 9 mit den Schwenkarmen 39 ergibt sich bei der Hub- und Senkbewegung eine leichte Kippung der Gondel 9 um die Schwenkachse. Die Anordnung wird dabei zur Minimierung der Kippwinkel einfach so getroffen, daß die Gondel in der Mittelstellung der Schwenkarme 39 etwa vertikal ausgerichtet ist, so daß sich in der oberen und unteren Endstellung nur geringere Abweichungen ergeben, die jedoch in Kauf genommen werden können. Andererseits gewährlleistet die starre Verbindung zwischen Gondel und Schwenkarmen jedoch eine sehr kompakte Bauweise, da die Schwenkarme hierbei stirnseitig keinen Platz benötigen. Andererseits ermöglicht die Schwingenanordnung gemäß Figuren 1 und 2 eine lotrechte Ausrichtung der Gondel 9 in jeder Position. Je nach diesbezüglicher Empfindlichkeit der Aggregate der Energieerzeugungseinrichtung 10 kann daher die eine oder andere Ausführung gewählt werden.

## Patentansprüche

1. Fahrzeug, insbesondere fahrbarer Bagger, vorzugsweise in Form eines Kleinbaggers, mit einer auf einem Fahrwerk (1) aufgenommenen Chassis (2) und einen hierauf drehbar gelagerten, einen Ausleger, vorzugsweise in Form eines schwenkbaren Baggerarms (4, 5) tragenden Turm (3), mit antreibbaren Aggregaten zugeordneten Antriebsmitteln (18, 19) und mit einer vorzugsweise wenigstens einen Antriebsmotor (24) aufweisenden Energieerzeugungseinrichtung (10) zur Erzeugung der den Antriebsmitteln zuführbaren Energie, **dadurch gekennzeichnet, dab** die Energieerzeugungseinrichtung (10) auf einem Träger (Gondel 9) aufgenommen ist, der mittels einer zugeordneten Hubeinrichtung (12, 18) lift- und senkbar an dem Chassis (2) gelagert sowie durch bewegliche Energieübertragungsmittel (21, 22, 30) mit den außerhalb des Trägers angeordneten Antriebsmitteln verbunden ist.

2. Fahrzeug nach Anspruch 1, **dadurch gekennzeichent, daß** der Träger (Gondel 9) ein kastenförmiges, vorzugsweise mit einer Kranöse versehenes Gehäuse mit wenigstens einer geschlossenen Kammer (11) aufweist, wobei im Bereich der vorzugsweise mit einer Schallschluckbe schichtung versehenen Wandungen der kammer (11) wenigstens eine durch einen vorzugsweise abnehmbaren Deckel (13) verschließbare Luke (14) vorgesehen ist.

3. Fahrzeug nach Anspruch 1, **dadurch gekennzeichnet, daß** der Träger (Gondel 9) einen tragenden Boden (35) aufweist, der von einer abnehmbaren, vorzugsweise mit einer Schallschluckbeschichtung (38) versehenen Abdeckhaube (36) übergriffen ist, und daß die Abdeckhaube (36) und/oder der Träger (Gondel 9) mit wenigstens einer Kranöse (37) versehen ist bzw. sind.

4. Fahrzeug nach Anspruch 3, **dadurch gekennzeichnet, daß** der Boden (35) seitlich angesetzte Stirnwände trägt, zwischen die die stirnwandlose Abdeckhaube (36) eingreift.

5. Fahrzeug nach einem der vorhergehenden Ansprüche, **dadurch gekennzeichnet, daß** der Träger (Gondel 9) auf einer auf- und absenkbar an dem Chassis (2) angeordneten, vorzugsweise zwei parallele Lenker pro Seite aufweisenden Lenkeranordnung (12) gelagert ist.

6. Fahrzeug nach einem der vorhergehenden Ansprüche 1 bis 4, **dadurch gekennzeichnet, daß** der Träger (Gondel 9) starr mit einer zugeordneten, vorzugsweise innerhalb der seitlichen Trägerenden angreifenden Lenkeranordnung (Schwenkarme 39) verbunden ist.

7. Fahrzeug nach einem der vorhergehenden Ansprüche, **dadurch gekennzeichnet, daß** der Träger (Gondel 9) die benachbarte Randkante, vorzugsweise die hintere Rand kante des Chassis (2) hintergreifend angeordnet ist und daß die Länge des Trägers (Gondel 9) kleiner als der Abstand der benachbarten Lauforgane (1) ist.

8. Fahrzeug nach einem der vorhergehenden Ansprüche, **dadurch gekennzeichnet, daß** der Träger (Gondel 9) mit einer vorzugsweise als Planiereinrichtung ausgebildeten Erdbewegungseinrichtung (17) versehen ist.

9. Fahrzeug nach einem der vorhergheenden Ansprüche, **gekennzeichnet durch** eine die Hubstellung des vorzugsweise in Hubrichtung blockierbaren Trägers (Gondel 9) abtastende Überwachungseinrichtung (34) mittels der ein dem Turm (3) zugeordneter Drehantrieb bzw. dem Fahrwerk (1) zugeordneter Fahrantrieb zumindest teilweise blockierbar ist.

10. Fahrzeug nach einem der vorhergehenden Ansprüche, **dadurch gekennzeichnet, daß** die antreibbaren Aggregate (18, 19) als Hydraulikmotoren ausgebildet sind, die über vorzugsweise mit durch eine Steuereinrichtung (33) ansteuerbaren Ventilen (31) versehene Hydraulikleitungen (21 bzw. 22), die vorzugsweise als bewegliche Schläuche ausgebildet sind, mit einer auf den Träger (Gondel 9) aufgenommenen, durch den Antriebsmotor (24) antreibbaren Pumpe (20) verbunden sind, wobei der Pumpe (20) ein ebenfalls auf dem Träger aufgenommener Tank (23) für Hydraulikflüssigkeit und dem Antriebsmotor (24) ein ebenfalls auf dem Träger aufgenommener Kraftstromtank (25) zugeordnet sind, daß die Energieerzeugungseinrichtung (10) vorzugsweise auch eine ebenfalls auf dem Träger (Gondel 9) aufge nommene Stromerzeugungseinrichtung, vorzugsweise in Form einer durch den Antriebsmotor (24) antreibbaren Lichtmaschine (29) und einer dieser nachgeordneten Batterie (28), aufweist, die über wenigstens ein Kabel (30) mit chassis- bzw. turmseiting vorgesehenen, elektrischen Aggregaten verbunden ist und daß die der auf dem Träger (Gondel 9) aufgenommenen Energieerzeugungseinrichtung (10) zugeordneten Leitungen vorzugsweise mit Steckkupplungen (34a, 34b) versehen sind.
